# FASCICULE DE BREVET EUROPEEN

(11) **EP 1 610 906 B1**
(45) Date de publication et mention de la délivrance du brevet: **05.03.2008**
(21) Numéro de dépôt: 04726470.0
(22) Date de dépôt: 08.04.2004
(51) Int. Cl.: B05B 11/00

(54) **PROCEDE DE REALISATION D'UN DISTRIBUTEUR DE FLUIDE**
Verfahren zur Herstellung eines Flüssigkeitsspender
Process of manufacturing of a liquid dispenser

(30) Priorité: 09.04.2003 FR 0304417
(43) Date de publication de la demande: 04.01.2006
(73) Titulaire: REXAM DISPENSING SYSTEMS, 76470 Le Tréport (FR)
(72) Inventeur: BOUGAMONT, Jean-Louis, F-76260 Eu (FR)
(74) Mandataire: Bredema
(86) Numéro de dépôt international: PCT/EP2004/003765
(87) Numéro de publication internationale: WO 2004/089554

(56) Documents cités:
- US-A- 6 073 805
- US-A1- 2002 179 649
- US-B1- 6 364 167
- US-B1- 6 527 149

## Description

L'invention se rapporte à un procédé de réalisation d'un pulvérisateur comprenant une pompe à actionnement manuel dont le corps de pompe, en matière plastique souple, forme un bouchon venant se monter à force dans l'embouchure d'un flacon ; elle concerne plus particulièrement un perfectionnement du flacon lorsque celui-ci est en matière plastique. Un domaine d'application privilégié de invention est celui des pulvérisateurs miniatures distribués à titre d'échantillons de produits liquides, notamment les parfums.

Le document US 2002/179649 décrit un distributeur comprenant trois pièces, un flacon, une bague de fixation et un corps de pompe. Toutefois, la bague est prémontée sur le corps avant montage sur le col du flacon.

On connaît une pompe à actionnement manuel munie d'un bouton formant pulvérisateur dont le corps de pompe peut se déformer légèrement pour constituer un bouchon venant se monter à force dans l'embouchure d'un flacon, comme décrit dans US 6 073 805. Le flacon peut être en matière plastique. Dans ce cas, la surface intérieure de l'embouchure est aussi lisse que possible pour des raisons de performance d'étanchéité. Dans le domaine des vaporisateurs miniatures, le flacon se présente souvent sous la forme d'un petit cylindre. Dans ce cas, le volume intérieur du flacon est aussi cylindrique et l'embouchure ne se distingue pas du reste du flacon.

On a constaté que, après conditionnement et montage de la pompe dans l'embouchure cylindrique, un risque de remontée de la pompe subsiste ; celle-ci emmanchée sur une paroi à la fois trop lisse et trop parfaitement cylindrique n'a pas la possibilité de se stabiliser convenablement dans le flacon. L'invention permet de résoudre ces problèmes techniques posés par l'art antérieur.

Plus particulièrement, l'invention concerne un procédé de réalisation d'un pulvérisateur comme décrit dans la revendication 1.

La nervure d'accrochage précitée est de préférence définie au voisinage immédiat de l'orifice de ladite embouchure, ce qui facilite le démoulage du flacon. Plus particulièrement, la nervure d'accrochage esr définie par une restriction de l'embouchure au voisinage immédiat de l'orifice de celle-ci. Le plus souvent, la nervure d'accrochage sera définie par une surépaisseur de paroi au voisinage dudit orifice.

La structure définie ci-dessus se prête bien au moulage par injection du flacon. Le moule comporte une matrice cylindrique à l'intérieur de laquelle s'engage un noyau lui-même globalement cylindrique mais comportant une zone en contre-dépouille, annulaire, susceptible de définir la surépaisseur de paroi précitée, au voisinage de l'orifice de l'embouchure. Le démoulage s'effectue en force grâce à une bague d'éjection coulissant sur le noyau, lorsque celui-ci est retiré de la matrice, en entraînant le flacon qui vient d'être moulé.

L'invention sera mieux comprise et d'autres avantages de celle-ci apparaîtront mieux à la lumière de la description qui va suivre d'un pulvérisateur conforme à son principe et du procédé de moulage du flacon de ce pulvérisateur, donnée uniquement à titre d'exemple et faite en référence aux dessins annexés dans lesquels :
- la figure 1 est une vue en élévation montrant le flacon et la pompe avant assemblage ;
- la figure 2 est une vue analogue à la figure 1 montrant le flacon et la pompe assemblés ; et
- les figures 3 à 7 illustrent schématiquement le moulage du flacon en matière plastique.

Le pulvérisateur miniature 11 représenté sur les figures 1 et 2 se compose essentiellement d'une pompe 12 à actionnement manuel et d'un flacon 14 extérieurement cylindrique. La pompe 12 est d'un type connu comportant un corps de pompe 16 en matière plastique tendre, déformable, un tube d'aspiration 18 et un tube de sortie 19 sur lequel vient s'emboîter un bouton-poussoir (non représenté) muni de moyens de pulvérisation. Le corps de pompe 16 comporte une coiierette 20 venant s'appliquer autour de l'orifice 22 de l'embouchure 24 du flacon. La partie du corps de pompe constituant plus particulièrement un bouchon 26 est cylindrique et a un diamètre sensiblement égal au diamètre intérieur d du flacon. Ce dernier, pour des raisons de simplicité de réalisation présente une cavité intérieure 25 essentiellement cylindrique. L'embouchure 24 destinée à recevoir la partie formant bouchon 26 du corps de pompe ne se distingue pas du reste du flacon, les diamètres étant les mêmes. Bien entendu, le flacon est intégralement en matière plastique moulée, d'une seule pièce.

Selon une caractéristique importante de l'invention, l'embouchure 24 comporte intérieurement une nervure d'accrochage 28 annulaire, venue de moulage. Selon une autre caractéristique importante, la matière plastique constituant le flacon 14 est plus dure et plus rigide que celle qui forme le corps de pompe 16 ou au moins la partie formant bouchon 26 de celui-ci, en sorte que ladite nervure d'accrochage 28 s'incruste dans le corps de pompe, avec un léger fluage de la matière plastique constituant ce dernier, comme cela est visible sur la figure 2. Par exemple, le corps de pompe 16 d'une part et le flacon 14 d'autre part peuvent être réalisés en polyoléfines de grades différents. On choisit un grade souple pour le corps de pompe et un grade rigide pour le flacon. Comme représenté, la nervure d'accrochage 28 est définie au voisinage immédiat de l'orifice 22 et fait saillie intérieurement par rapport au reste de la surface cylindrique de l'embouchure. Elle est définie par une restriction de diamètre au voisinage immédiat de l'orifice de ladite embouchure. Autrement dit, la nervure d'accrochage est définie par une surépaisseur de paroi, dans l'embouchure, au voisinage de l'orifice du flacon.

Les figures 3 à 7 illustrent le processus de moulage par injection du flacon. Le moule 30 se compose d'une matrice 32 parfaitement cylindrique (au fond de laquelle débouche l'orifice d'injection de matière plastique) et un noyau 36 globalement cylindrique mais présentant une zone en contre-dépouille 38 constituée ici par une simple gorge annulaire qui vient se positionner en regard de l'orifice 40 de la matrice 32 lorsque le noyau est en position. Une bague de démoulage 42 est montée coulissante sur le noyau et vient fermer l'orifice de la matrice. Dans cette position illustrée sur la figure 4, il est clair que le volume du flacon se trouve défini entre la matrice et le noyau. Après injection de la matière plastique (figure 5) et début de refroidissement, le noyau est retiré de la matrice et en raison de la contre-dépouille, le flacon reste accroché au noyau (figure 6). Un déplacement relatif entre la bague de démoulage 42 et le noyau 36 permet d'extraire le flacon 14 en force en le faisant glisser le long du noyau. Pendant cette opération (figure 7), l'embouchure du flacon se dilate légèrement par la simple élasticité de la matière plastique.

## Revendications

1. Procédé de réalisation d'un pulvérisateur comprenant une pompe (12) à actionnement manuel, pourvue d'un corps et un flacon cylindrique (14) dont l'embouchure (24) comporte intérieurement une nervure d'accrochage annulaire (28) dans lequel, d'une part, on réalise le corps de pompe en une matière plastique déformable et plus souple que celle du flacon avec une partie cylindrique dont le diamètre est sensiblement égal, au diamètre intérieur dudit flacon et, **caractérisé en ce que** d'autre part, on réalise le flacon en une seule pièce au moyen d'un moule à injection comprenant un noyau intérieur (36) présentant une contre-dépouille annulaire (38) destinée à former ladite nervure annulaire (28) puis on monte à force la partie cylindrique du corps de pompe dans l'embouchure dudit flacon à la manière d'un bouchon de telle sorte que ladite nervure s'incruste directement et de façon étanche et stable dans le corps par fluage de matière.

2. Procédé selon la revendication 1 **caractérisé en ce que** ladite nervure d'accrochage (28) est définie au voisinage immédiat de l'orifice (22) de l'embouchure du flacon.

3. Procédé selon la revendication 2 **caractérisé en ce que** ladite nervure d'accrochage (28) est définie par une restriction de l'embouchure (24).

4. Procédé selon la revendication 3 **caractérisé en ce que** ladite nervure (28) est formée d'une surépaisseur de paroi.

5. Procédé selon l'une des revendications précédentes **caractérisé en ce que** ledit moule comprend une matrice cylindrique (32) et une bague de démoulage (42) montée coulissante sur le noyau (36).

6. Procédé selon la revendication 5 **caractérisé en ce que** le flacon est extrait en force du moule par déplacement relatif entre la bague (32) et le noyau (36) et dilatation élastique de l'embouchure (24).

## Claims

1. A method for producing a sprayer comprising a hand-operated pump (12), provided with a casing and a cylindrical bottle (14), the mouth (24) of which includes, inside, an annular locking rib (28), wherein, on the one hand, the pump casing is made of a deformable plastic material which is more flexible than that of the bottle, with a cylindrical part the diameter, of which is substantially equal to the inner diameter of said bottle, and **characterized**, on the other hand, in that the bottle is made in one piece with an injection mould comprising an inner core (36) having an annular undercut (38) intended to form said annular rib (28), and then the cylindrical part of the pump casing is forcedly mounted into the mouth of said bottle like a cork, so that said rib is directly, tightly and firmly inlaid into the casing by material creep.

2. A method according to claim 1, **characterized in that** said locking rib (28) is defined close to the hole (22) of the bottle mouth.

3. A method according to claim 2, **characterized in that** said locking rib (28) is defined by a restriction of the mouth (24).

4. A method according to claim 3, **characterized in that** said rib (28) is formed from a wall allowance.

5. A method according to one of the preceding claims, **characterized in that** said mould includes a cylindrical cavity (32) and a stripping ring (42) slidingly mounted on the core (36).

6. A method according to claim 5, **characterized in that** the bottle is forcedly extracted from the mould by the relative motion between the ring (32) and the core (36) and the elastic expansion of the mouth (24).

## Patentansprüche

1. Verfahren für die Ausführung eines Zerstäubers, der eine manuell betätigte Pumpe (12) umfaßt, die mit einem Körper und einem zylinderförmigen Flakon (14) versehen ist, dessen Mündung (24) im Innern eine ringförmige Rippe (28) zum Anhängen umfaßt versehen ist, in dem einerseits der Pumpenkörper aus einem Kunststoff ausgeführt ist, der verformbar und weicher als derjenige des Flakons ist, mit einem zylinderförmigen Teil, dessen Durchmesser deutlich gleich dem Innendurchmesser des besagten Flakons ist, und **dadurch gekennzeichnet, daß** andererseits der Flakon vermittels einer Spritzgußform in einem einzigen Stück ausgeführt wird, die einen inneren Knoten (36) umfaßt, der eine ringförmige Hinterschneidung (38) aufweist, die die besagte ringförmige Rippe (28) bilden soll, dann wird der zylinderförmige Teil des Pumpenkörpers mit Kraft wie ein Verschluß in die Mündung des besagten Flakons montiert, so daß die besagte Rippe sich durch plastisches Fließen des Materials direkt dicht und stabil im Körper festsetzt.

2. Verfahren nach Anspruch 1, **dadurch gekennzeichnet, daß** die besagte Anhängerippe (28) in nächster Nähe der Öffnung (22) der Mündung des Flakons definiert ist.

3. Verfahren nach Anspruch 2, **dadurch gekennzeichnet, daß** die besagte Anhängerippe (28) durch eine Einschränkung der Mündung (24) definiert ist.

4. Verfahren nach Anspruch 3, **dadurch gekennzeichnet, daß** die besagte Rippe (28) mit einer Überdicke der Wand geformt ist.

5. Verfahren nach einem beliebigen der vorstehenden Ansprüche, **dadurch gekennzeichnet, daß** die besagte Gußform eine zylinderförmige Matrix (32) und einen Ausformring (42) umfaßt, die verschiebbar auf dem Kern (36) montiert sind.

6. Verfahren nach Anspruch 5, **dadurch gekennzeichnet, daß** der Flakon durch relatives Verschieben zwischen dem Ring (32) und dem Kern (36) und elastische Dehnung der Mundung (24) mit Kraft aus der Gießform gezogen wird.
